# EUROPÄISCHE PATENTSCHRIFT

(11) **EP 1 253 248 B1**
(45) Veröffentlichungstag und Bekanntmachung des Hinweises auf die Patenterteilung: **03.05.2006**
(21) Anmeldenummer: 02450072.0
(22) Anmeldetag: 26.03.2002
(51) Int. Cl.: E01B 27/00, E01B 27/10

(54) **Reinigungsmaschine und Verfahren zur Reinigung von Schotter**
Ballast cleaning machine and method
Méthode et machine pour nettoyer le ballast

(30) Priorität: 25.04.2001 AT 3212001 U; 09.05.2001 AT 3632001 U
(43) Veröffentlichungstag der Anmeldung: 30.10.2002
(73) Patentinhaber: Franz Plasser Bahnbaumaschinen-Industriegesellschaft m.b.H., 1010 Wien (AT)
(72) Erfinder: Theurer, Josef, 1010 Wien (AT); Wörgötter, Herbert, 4210 Gallneukirchen (AT)

(56) Entgegenhaltungen:
- EP-A- 0 629 744
- DE-U- 20 107 519

## Beschreibung

Die Erfindung betrifft eine Reinigungsmaschine zur Reinigung einer Schotterbettung eines Gleises, bestehend aus einem auf Schienenfahrwerken am Gleis verfahrbaren Maschinenrahmen und zwei in Maschinenlängsrichtung hintereinander angeordneten, endlosen und jeweils das Gleis umschließenden, durch Antriebe höhen- und seitenverstellbaren Räumketten zur Aufnahme von Schotter aus der Schotterbettung, sowie mit Fördereinrichtungen zum Schottertransport, einer Siebanlage zur Schotterreinigung, einer Fördereinrichtung für die Wiedereinbringung von gereinigtem Schotter und mit dem Maschinenrahmen verbundenen Gleishebeeinrichtungen. Die Erfindung betrifft auch ein Verfahren zur Reinigung von Schotter.

Eine derartige Reinigungsmaschine ist bereits durch DE 43 43 148 A1, FR 1 029 167 und DD 240 043 A1 bekannt. Diese Maschine besteht aus einem gleisverfahrbaren Maschinenrahmen, zwischen dessen endseitigen Schienenfahrwerken zwei Räumketten unmittelbar hintereinander angeordnet sind. Die Siebanlage befindet sich zwischen den beiden Räumketten. Während unter kontinuierlicher Maschinenvorfahrt mit der vorderen, ersten Räumkette Schotter der Siebanlage zugeführt wird, erfolgt durch die zweite Räumkette eine Entfernung von als Basis der Schotterbettung dienendem Erdreich. Dieses wird über eine Fördereinrichtung beispielsweise auf nachfolgende Speicherwagen abgeworfen. Vor Abwurf des gereinigten Schotters erfolgt die Einbringung von Sand zur Herstellung einer Planumschutzschichte.

Durch FR 714 645 ist die Anordnung von vier endlosen Eimerketten bekannt, mit denen Schotter hochgefördert und einer Siebanlage zugeführt wird.

Eine weitere Maschine zur Untergrundsanierung ist auch noch durch EP 0 629 744 B1 bekannt. Die durch die erste Räumkette entfernte Schotterschichte wird in einem Steinbrecher zerkleinert, zur Herstellung einer Planumschutzschichte auf das Gleis abgeworfen und verdichtet. Mit der auf einem zweiten Maschinenrahmen angeordneten zweiten Räumkette erfolgt ein Aushub von Erdreich, das durch die Planumschutzschichte ersetzt wird. Danach erfolgt die Ablage des Gleises. In einem weiteren Arbeitsvorgang wird neuer Schotter zur Herstellung einer Schotterbettung eingebracht.

Die Aufgabe der vorliegenden Erfindung liegt nun in der Schaffung einer Schotterreinigungsmaschine der gattungsgemäßen Art, mit der eine Erhöhung der Reinigungsleistung erzielbar ist.

Erfindungsgemäß wird diese Aufgabe mit einer Maschine der eingangs genannten Art gelöst, die mit den im Hauptanspruch angeführten Erfindungsmerkmalen ausgestattet ist.

Durch diese konstruktive Lösung ist einerseits zwar eine kurzzeitige Ablage des Gleises für die Maschinenabstützung erforderlich, andererseits kann damit aber die Reinigungsleistung unter Vermeidung hoher Konstruktionsaufwendungen wesentlich gesteigert werden. Hohe Konstruktionsaufwendungen wären im Falle der Anordnung beider Räumketten auf einem gemeinsamen Maschinenrahmen insoferne erforderlich, als der Abstand der beiden endseitigen Schienenfahrwerke zueinander sehr groß sein müßte, um eine entsprechende zulässige Beweglichkeit des Gleises zu gewährleisten. Aus diesem Grunde wurde bisher zum Zwecke der Leistungssteigerung bevorzugt die Kapazität der Siebanlage und der Räumkette erhöht. Durch die Flankenverdichter kann die Gleislage während der kurzeitigen Gleisablage sicherheitshalber stabilisiert werden, sodaß ein problemloses Überfahren durch die zwischen den beiden Räumketten befindlichen Schienenfahrwerke gewährleistet ist.

Weitere Vorteile und Ausbildungen der Erfindung ergeben sich aus den weiteren Ansprüchen.

Im folgenden wird die Erfindung anhand eines in der Zeichnung dargestellten Ausführungsbeispieles näher beschrieben.

Es zeigen:
Fig. 1 eine schematisierte Seitenansicht einer Reinigungsmaschine,
Fig. 2 einen vorderen Teil der Reinigungsmaschine in einer vergrößerten Seitenansicht, und
Fig. 3 einen hinteren Teil der Reinigungsmaschine.

Eine in den Fig 1. bis 3 ersichtliche Reinigungsmaschine 1 setzt sich aus einem ersten Maschinenrahmen 2 und einem mit diesem durch eine Gelenkverbindung 3 verbundenen zweiten Maschinenrahmen 4 zusammen. Beide Maschinenrahmen 2,4 sind durch jeweils endseitig angeordnete Schienenfahrwerke 5 auf einem auf einer Schotterbettung 6 ruhenden Gleis 7 verfahrbar. Bezüglich einer durch einen Pfeil 8 dargestellten Arbeitsrichtung der Reinigungsmaschine 1 vor dem ersten Maschinenrahmen 2 ist mit diesem ein Siebwagen 9 mit einer Siebanlage 10 verbunden.

Zwischen den Schienenfahrwerken 5 des ersten Maschinenrahmens 2 ist eine endlose, durch Antriebe 11 in Rotation versetzbare sowie höhenverstellbare erste Räumkette 12 und eine erste Gleishebeeinrichtung 13 vorgesehen. Der ersten Räumkette 12 ist ein Aufnahmeende 14 einer in Maschinenlängsrichtung verlaufenden ersten Fördereinrichtung 15 zum Transport von Schotter 16 zur Siebanlage 10 zugeordnet. Unmittelbar vor der ersten Räumkette 2 ist eine eine Steuereinrichtung 17 aufweisende Arbeitskabine 18 vorgesehen.

Der bezüglich der Arbeitsrichtung nachfolgende zweite Maschinenrahmen 4 ist mit einer zwischen den endseitigen Schienenfahrwerken 5 positionierten zweiten, endlosen Räumkette 19 verbunden, die ebenfalls über Antriebe 11 in Rotation versetz- und höhenverstellbar ist. Unmittelbar im Bereich der zweiten Räumkette 19 befindet sich eine zweite Gleishebeeinrichtung 20 zum Anheben des Gleises 7 über einer Umbaulücke 21 der Schotterbettung 6. Direkt vor der Räumkette 19 ist eine Arbeitskabine 22 mit einer Steuereinrichtung 23 vorgesehen.

Zum Schottertransport des verunreinigten Schotters 16 von der zweiten Räumkette 19 zur Siebanlage 10 ist eine zweite Fördereinrichtung 24 vorgesehen. Für den Transport des gereinigten Schotters 16 ist eine dritte Fördereinrichtung 25 mit einem unterhalb der Siebanlage 10 positionierten Aufnahmeende 26 und einem hinter der zweiten Räumkette 19 gelegenen Abwurfende 27 vorgesehen. Dieses ist als gemeinsame, am zweiten Maschinenrahmen 4 angeordnete Schottereinbringvorrichtung 28 mit einem um eine vertikale Achse verschwenkbaren Förderband 29 ausgebildet. Dem Abwurfende 27 unmittelbar nachfolgend ist eine dritte Gleishebeeinrichtung 36 vorgesehen.

Im Bereich des hinteren Schienenfahrwerkes 5 ist an jeder Rahmenlängsseite ein Flankenverdichter 33 mit dem ersten Maschinenrahmen 2 verbunden. Durch Antriebe 32 ist der Flankenverdichter 33 höhenverstellbar bzw. in Vibrationen versetzbar. Unmittelbar vor dem Flankenverdichter 33 ist ein Schotterpflug 34 zum Einschottern von Schwellenenden 35 des Gleises 7 vorgesehen.

Für eine Steuerung der Höhen- und Seitenlage beider Räumketten 12,19 sowie der Gleishebeeinrichtungen 13, 20 in eine Soll-Lage ist ein nur andeutungsweise aufgezeigtes Bezugsystem 30 mit einer Referenzbasis 31 vorgesehen. Ein derartiges Bezugsystem 30 ist z. B. durch US 6 189 224 bereits bekannt, so daß diesbezüglich kein weiteres Eingehen erforderlich ist.

Im folgenden wird das Verfahren zur Reinigung von Schotter durch die Reinigungsmaschine 1 näher beschrieben.

Unter kontinuierlicher Vorfahrt der Reinigungsmaschine 1 erfolgt durch die erste Räumkette 12 die Abtragung einer ersten Schichte von Schotter 16, der mit Hilfe der ersten Fördereinrichtung 15 der Siebanlage 10 zugeführt und durch diese gereinigt wird. Das durch die Gleishebeeinrichtung 13 angehobene Gleis 7 wird anschließend auf die restliche Schotterbettung 6 abgelegt, so daß die nachfolgenden Schienenfahrwerke 5 auf dem Gleis 7 verfahrbar sind. Um für diese kurzzeitige Gleisablage eine ausreichende Gleisstabilisierung zu erhalten, werden mit den beiden, an jeder Rahmenlängsseite befindlichen Schotterpflügen 34 die Schwellenenden 35 eingeschottert. Danach wird dieser an die Schwellenenden 35 anschließende Schotter 16 durch die nachfolgenden Flankenverdichter 33 verdichtet.

Parallel zur Abtragung der ersten Schotterschichte erfolgt durch die zweite Räumkette 19 die Abtragung einer zweiten, restlichen Schotterschichte, wobei das Gleis 7 durch die Gleishebeeinrichtung 20 wiederum von der abgesenkten Schotterbettung 6 angehoben wird. Der durch die zweite Räumkette 19 aufgenommene Schotter 16 wird über die zweite Fördereinrichtung 24 der Siebanlage 10 zur Reinigung zugeführt. Der von der Siebanlage 10 anfallende, gereinigte Schotter 16 wird unter Rücktransport durch die dritte Fördereinrichtung 25 zum hinteren Maschinenende über das Abwurfende 27 auf das angehobene Gleis 7 bzw. das freigelegte Erdplanum abgeworfen.

## Patentansprüche

1. Reinigungsmaschine (1) zur Reinigung einer Schotterbettung (6) eines Gleises (7), bestehend aus einem auf Schienenfahrwerken (5) am Gleis (7) verfahrbaren Maschinenrahmen (2,4) und zwei in Maschinenlängsrichtung hintereinander angeordneten, endlosen und jeweils das Gleis (7) umschließenden, durch Antriebe (11) höhen- und seitenverstellbaren Räumketten (12,19) zur Aufnahme von Schotter (16) aus der Schotterbettung (6), sowie mit Fördereinrichtungen (15) zum Schottertransport, einer Siebanlage (10) zur Schotterreinigung, einer Fördereinrichtung (25) für die Wiedereinbringung von gereinigtem Schotter und mit dem Maschinenrahmen (2,4) verbundenen Gleishebeeinrichtungen (13), wobei
a) ein erster Maschinenrahmen (2) und ein bezüglich einer Arbeitsrichtung der Maschine (1) nachfolgender, mit diesem durch eine Gelenkverbindung (3) verbundener zweiter Maschinenrahmen (4) vorgesehen sind, wobei beide Maschinenrahmen (2,4) jeweils durch endseitig angeordnete Schienenfahrwerke (5) am Gleis (7) verfahrbar sind,
b) dem ersten Maschinenrahmen (2) eine erste Räumkette (12) und eine erste Gleishebeeinrichtung (13) zugeordnet ist,
c) dem zweiten Maschinenrahmen (4) eine zweite Räumkette (19) und eine zweite Gleishebeeinrichtung (20) zugeordnet ist,
d) eine gemeinsame Schottereinbringvorrichtung (28) sich am hinteren zweiten Maschinenrahmen (4) befindet,
**gekennzeichnet durch** folgende Merkmale:
e) eine erste Fördereinrichtung (15) zum Schottertransport von der ersten Räumkette (12) zur gemeinsamen Siebanlage (10),
f) eine zweite Fördereinrichtung (24) zum Schottertransport von der zweiten Räumkette (19) zur gemeinsamen Siebanlage (10), und
g) eine dritte Fördereinrichtung (25) zum Transport von gereinigtem Schotter (16) mit einem hinter der zweiten Räumkette (19) positionierten Ab wurfende (27) und einem der Siebanlage (10) zugeordneten Aufnahmeende (26).

2. Reinigungsmaschine (1) nach Anspruch 1, **dadurch gekennzeichnet, daß** dem ersten und dem zweiten Maschinenrahmen (2,4) ein Bezugsystem (30) zur Bildung einer Referenzbasis (31) zur Steuerung der beiden Räumketten (12,19) und/oder der beiden Gleishebeeinrichtungen (13,20) zugeordnet ist.

3. Reinigungsmaschine (1) nach Anspruch 1 oder 2, **dadurch gekennzeichnet, daß** sowohl der ersten als auch der zweiten Räumkette (12,19) jeweils eine Arbeitskabine (18,22) mit einer Steuereinrichtung (17,23) zur Steuerung der jeweiligen Räumkette (12,19) vorgeordnet ist.

4. Reinigungsmaschine (1) nach Anspruch 1,2 oder 3, **dadurch gekennzeichnet, daß** die Siebanlage (10) auf einem der beiden Maschinenrahmen (2,4) bezüglich der Arbeitsrichtung vorgeordneten Siebwagen (9) angeordnet ist.

5. Verfahren zur Reinigung von Schotter (16) eines Gleises (7) durch kontinuierliche Aufnahme des Schotters (16) unterhalb des angehobenen Gleises (7), Reinigung und Wiedereinbringung des gereinigten Schotters (16) durch Abwurf auf das angehobene Gleis , **dadurch gekennzeichnet, daß** in einem ersten Reinigungsvorgang eine obere Schichte der Schotterbettung (6) zur Reinigung entfernt und das Gleis (7) auf die reduzierte Schotterbettung (6) abgelegt wird, und daß unmittelbar danach das Gleis (7) wieder angehoben, der restliche Teil der Schotterbettung (6) zur Reinigung aufgenommen und der gesamte gereinigte Schotter (16) vor Ablage des Gleises (7) auf dieses abgeworfen wird.

6. Verfahren nach Anspruch 5, **dadurch gekennzeichnet, daß** das Gleis (7) nach Ablage auf die reduzierte Schotterbettung (6) durch Einschotterung der Schwellenenden (35) und Verdichtung des Schotters (16) provisorisch stabilisiert wird.

## Claims

1. A cleaning machine (1) for cleaning a ballast bed (6) of a track (7), consisting of a machine frame (2,4) mobile on the track (7) on on-track undercarriages (5) and two endless clearing chains (12,19) for taking up ballast (16) from the ballast bed (6), the clearing chains being vertically and transversely adjustable by drives (11) and arranged one following the other in the longitudinal direction of the machine, each clearing chain surrounding the track (7), and also comprising conveyor devices (15) for transporting ballast, a screening installation (10) for cleaning ballast, a conveyor device (25) for reintroducing cleaned ballast, and track lifting devices (13) connected to the machine frame (2,4), wherein
a) a first machine frame (2) and a second machine frame (4) connected to the former by means of an articulated coupling (3) and following behind with regard to an operating direction of the machine (1) are provided, each machine frame (2,4) being mobile on the track (7) by means of on-track undercarriages (5) arranged at the end,
b) a first clearing chain (12) and a first track lifting device (13) are associated with the first machine frame (2),
c) a second clearing chain (19) and a second track lifting device (20) are associated with the second machine frame (4),
d) a common ballast introducing device (28) is positioned on the rear, second machine frame (4),
**characterized by** the following features:
e) a first conveyor device (15) for transporting ballast from the first clearing chain (12) to the common screening installation (10),
f) a second conveyor device (24) for transporting ballast from the second clearing chain (19) to the common screening installation (10), and
g) a third conveyor device (25) for transporting cleaned ballast (16), comprising a discharging end (27) positioned rearward of the second clearing chain (19) and a receiving end (26) associated with the screening installation (10).

2. A cleaning machine (1) according to claim 1, **characterized in that** a reference system (30) for forming a reference base (31) for controlling the two clearing chains (12,19) and/or the two track lifting devices (13,20) is associated with the first and the second machine frame (2,4).

3. A cleaning machine (1) according to claim 1 or 2, **characterized in that** the first as well as the second clearing chain (12,19) is preceded by a respective operator's cab (18,22) having a control device (17,23) for controlling the respective clearing chain (12,19).

4. A cleaning machine (1) according to claim 1,2 or 3, **characterized in that** the screening installation (10) is arranged on a screening car (9) which precedes the two machine frames (2,4) with regard to the operating direction.

5. A method of cleaning ballast (16) of a track (7) by continuously taking up the ballast (16) underneath the lifted track (7), cleaning and reintroducing the cleaned ballast (16) by discharging it upon the lifted track, **characterized in that**, in a first cleaning procedure, an upper layer of the ballast bed (6) is removed for cleaning and the track (7) is laid upon the reduced ballast bed (6), and that immediately thereafter the track (7) is lifted again, the remaining part of the ballast bed (6) is taken up for cleaning, and the entire cleaned ballast (16) is discharged upon the track (7) before the same is laid down.

6. A method according to claim 5, **characterized in that** the track (7), after being laid upon the reduced ballast bed (6), is temporarily stabilized by ballasting the sleeper ends (35) and compacting the ballast (16).

## Revendications

1. Machine de nettoyage (1) pour nettoyer le lit de ballast (6) d'une voie (7), constituée d'un châssis de machine (2, 4) qui peut se déplacer sur la voie (7) au moyen de bogies (5) et de deux chaînes sans fin d'évacuation (12, 19) qui reprennent le ballast (16) du lit de ballast (6), disposées l'une derrière l'autre dans le sens de la longueur de la machine, qui entourent la voie (7) et qui peuvent être déplacées en hauteur et latéralement par des entraînements (11), ainsi que de dispositifs de transport (15) qui transportent le ballast, qu'une installation de tamisage (10) qui nettoie le ballast, qu'un dispositif de transport (25) qui ramène le ballast nettoyé et que de dispositifs (13) de relèvement de la voie qui sont reliés au châssis (2, 4) de la machine, la machine de nettoyage présentant :
a) un premier châssis de machine (2) et un deuxième châssis de machine (4) qui suit le premier dans la direction de travail de la machine (1) et qui y est relié par une liaison articulée (3), les deux châssis de machine (2, 4) pouvant être déplacés sur la voie (7) par des bogies (5) disposées à leurs extrémités,
b) une première chaîne d'évacuation (12) et un premier dispositif (13) de relèvement de voie associé au premier châssis de machine (2),
c) une deuxième chaîne d'évacuation (19) et un deuxième dispositif (20) de relèvement de voie associé au deuxième châssis de machine (4),
d) un dispositif commun (28) de pose de ballast situé à l'arrière du deuxième châssis de machine (4),
et **caractérisée par** les caractéristiques suivantes :
e) un premier dispositif de transport (15) qui transporte le ballast depuis la première chaîne d'évacuation (12) jusqu'à l'installation commune de tamisage (10),
f) un deuxième dispositif de transport (24) qui transporte le ballast depuis la deuxième chaîne d'évacuation (19) jusqu'à l'installation commune de tamisage (10) et
g) un troisième dispositif de transport (25) qui transporte le ballast nettoyé (16), dont l'extrémité d'évacuation (27) est disposée derrière la deuxième chaîne d'évacuation (19) et dont l'extrémité de reprise (26) est associée à l'installation de tamisage (10).

2. Machine de nettoyage (1) selon la revendication 1, **caractérisée en ce qu'**un système de référencement (30) qui forme une base de référence (31) pour la commande des deux chaînes d'évacuation (12, 19) et/ou des deux dispositifs (13, 20) de relèvement de voie est associé au premier et au deuxième châssis de machine (2, 4).

3. Machine de nettoyage (1) selon les revendications 1 ou 2, **caractérisée en ce que** des cabines de travail (18, 22) dotées de dispositifs de commande (17, 23) respectifs qui commandent les chaînes d'évacuation (12, 19) sont disposées en avant respectivement de la première et de la deuxième chaîne d'évacuation (12, 19).

4. Machine de nettoyage (1) selon les revendications 1, 2 ou 3, **caractérisée en ce que** l'installation de tamisage (10) est disposée sur un wagon de tamisage (9) disposé en avant des deux châssis de machine (2, 4) dans la direction de travail.

5. Procédé de nettoyage du ballast (16) d'une voie (7) par reprise en continu du ballast (16) situé en dessous de la voie (7) relevée, nettoyage et replacement du ballast (16) nettoyé par évacuation sur la voie relevée, **caractérisé en ce que** dans une première opération de nettoyage, une couche supérieure du lit de ballast (6) est enlevée en vue d'être nettoyée et **en ce que** la voie (7) est posée sur le lit de ballast (6) ainsi réduit, et **en ce qu'**immédiatement ensuite, la voie (7) est relevée, le reste du lit (6) de ballast est repris pour être nettoyé et l'ensemble du ballast (16) nettoyé est évacué sur la voie (7) avant que cette dernière soit reposée.

6. Procédé selon la revendication 5, **caractérisé en ce qu'**après avoir été posée sur le lit (6) de ballast réduit, la voie (7) est stabilisée provisoirement en replaçant du ballast sous les extrémités (35) des traverses et en compactant le ballast (16).
